# FASCICULE DE BREVET EUROPEEN

(11) **EP 1 439 999 B1**
(45) Date de publication et mention de la délivrance du brevet: **20.04.2011**
(21) Numéro de dépôt: 02793201.1
(22) Date de dépôt: 30.10.2002
(51) Int. Cl.: B63B 27/24

(54) **SYSTEME DE TRANSFERT D'UN FLUIDE ENTRE UN NAVIRE DE TRANSPORT ET UN POSTE DE STOCKAGE TEL QU'UN NAVIRE DE STOCKAGE**
SYSTEM ZUM UMFÜLLEN EINER FLÜSSIGKEIT ZWISCHEN EINEM TRANSPORTSCHIFF UND EINER SPEICHERSTELLE, ZUM BEISPIEL EINEM SPEICHERSCHIFF
FLUID TRANSFER SYSTEM BETWEEN A TRANSPORT VESSEL AND A STORAGE STATION SUCH AS A STORAGE VESSEL

(30) Priorité: 30.10.2001 FR 0114045
(43) Date de publication de la demande: 28.07.2004
(73) Titulaire: Société Europeenne d'Ingenierie Mécanique-Eurodim SA, 92566 Rueil Malmaison Cedex (FR)
(72) Inventeur: DUPONT, Bernard, F-95600 Eaubonne (FR); PAQUET, Stéphane, F-75015 Paris (FR)
(74) Mandataire: Thinat, Michel
(86) Numéro de dépôt international: PCT/FR2002/003748
(87) Numéro de publication internationale: WO 2003/037704

(56) Documents cités:
- WO-A-01/04041
- WO-A-01/34460
- DE-U- 29 712 429
- US-A- 3 746 060

## Description

L'invention concerne un système de transfert d'un produit fluide, notamment de gaz naturel liquéfié, entre un navire de transport du fluide et un poste de stockage tel qu'un navire de stockage, du type comprenant un agencement tubulaire d'acheminement du fluide entre le navire de transport et le poste de stockage, dont une extrémité est connectée à ce dernier et dont l'autre est susceptible d'être reliée à un dispositif manifold du navire de transport.

Des systèmes de transfert de ce type, qui sont déjà connus, présentent l'inconvénient majeur d'avoir une structure très complexe sans pour autant pouvoir fonctionner dans des conditions d'environnement sévères impliquant un mouvement relatif important entre le navire de transport et le poste de stockage, notamment lorsque celui-ci est un navire de stockage.

Le document WO 01/04041 décrit un tel système. Il est basé sur une chaîne de tuyaux articulés s'étendant entre le poste de stockage et le navire.

La présente invention a pour but de pallier ces inconvénients et de proposer un système de transfert d'une structure relativement simple et adaptable même aux conditions d'environnement difficiles, tout en permettant le transfert de gaz naturel liquéfié.

Pour atteindre ce but, le système de transfert selon l'invention est caractérisé en ce qu'il comporte une conduite de transfert souple suspendue librement entre ses extrémités dans sa position de transfert connectée au dispositif manifold du navire de transport et en ce qu'à chacune de ses deux extrémités est prévu un joint tournant à axe vertical de façon à éviter les sollicitations en torsion et gauchissement de la conduite.

Selon une autre caractéristique de l'invention, la conduite souple est formée par un flexible tel qu'un flexible cryogénique, adapté pour le transfert d'un gaz naturel liquéfié.

Selon une autre caractéristique de l'invention, la conduite de transfert est une succession d'éléments articulés les uns aux autres.

Selon une autre caractéristique de l'invention, la conduite de transfert souple est suspendue en chaînette.

L'invention sera mieux comprise, et d'autres buts, caractéristiques, détails et avantages de celle-ci apparaîtront plus clairement dans la description explicative qui va suivre faite en référence aux figures annexées données uniquement à titre d'exemple et montrant un mode de réalisation de l'invention.
- La figure 1 est une vue en élévation d'un système de transfert d'un fluide, dans sa position de transfert de fluide entre un navire de transport et un navire de stockage ;
- La figure 2 est une vue à plus grande échelle du système de stockage indiqué en 3 sur la figure 1 ;
- La figure 3 est une vue de dessus du système de transfert selon la figure 2 ;
- La figure 4 est une vue similaire à la figure 3, mais à plus grande échelle et montrant les deux navires dans une position désalignée.
- La figure 5 est une vue de dessus à plus grande échelle de la partie avant du navire et du dispositif manifold ;
- La figure 6 est une vue en élévation, à plus grande échelle, de la partie avant de navire de transport, pourvue du dispositif manifold dans sa position connectée à la conduite de transfert ;
- La figure 7 est une vue avec arrachement montrant le dispositif manifold selon la figure 6 et sa structure de support à l'état de repos ;
- Les figures 8 et 9 montrent une autre version de réalisation du dispositif manifold selon l'invention, dans ses positions respectivement de connexion à la conduite de transfert et de repos.

Sur les figures les références 1, 2 et 3 désignent respectivement un navire de transport d'un produit tel que du gaz naturel liquéfié, un navire de stockage de ce produit et un système de transfert de ce produit entre les deux navires 1 et 2, conformément à l'invention. Le numéro 4 indique le niveau d'eau.

Le système de transfert selon l'invention comporte, dans l'exemple représenté, essentiellement deux conduites souples de transfert de fluide 5 qui, à l'état de repos du système, sont enroulées sur une roue 6 montée en haut d'une structure de support 7 en forme d'une tour montée à une extrémité du navire de stockage 2. A l'état de travail, c'est-à-dire dans sa position de transfert d'un produit entre les deux navires, chaque conduite formé avantageusement par un flexible cryogénique est déroulée de sa roue de stockage 6 et connectée à un dispositif manifold 9 supporté par une structure de support commune 10 disposée à l'avant du navire de transport 1. Ainsi chaque flexible 5 s'étend librement en chaînette entre ses extrémités. On constate encore que le navire de transport 1 est amarré au navire de stockage à l'aide de tout moyen approprié tel que par exemple une aussière 10. Dans l'exemple représenté, le navire de stockage 2 est amarré et relié au fond en 11.

Comme le montre la figure 4, les deux roues de stockage 6 d'un flexible 5 sont montées pivotantes sur leur tour de support, autour d'un axe vertical de façon à permettre un mouvement relatif entre le navire de transport 1 et le navire de stockage selon un angle α sans que les flexibles soient sollicités en torsion. Ce pivotement est assuré par des moyens constituant ainsi un axe tournant à axe vertical indiqué en 8. Les deux tours de support 7 peuvent avantageusement être disposées symétriquement par rapport à l'axe longitudinal X-X du navire de stockage. L'axe longitudinal du navire de transport est noté Y-Y.

L'extrémité libre désignée par la référence générale 13 d'un flexible cryogénique 5 est formée par un embout qui porte un connecteur rapide 14, un dispositif de déconnexion d'urgence 15 disposé à une certaine distance axiale du connecteur 14. L'embout 13 porte en outre une tige de centrage appelée pinoche 17 qui est latéralement décalée de l'axe de l'embout mais s'étend parallèlement à celui-ci sensiblement dans le plan vertical formé par la caténaire du flexible.

Pour chaque câble 5 est prévu sur l'avant du navire de transport 1 un dispositif de manifold 9 monté sur la structure de support 10 d'une certaine hauteur, qui porte en haut deux passerelles 22 et 23. Les deux passerelles sont décalées dans l'axe du navire, en se chevauchant légèrement, la passerelle avant 23 étant disposée au-dessus de la passerelle arrière 22. Les deux passerelles sont prévues pour permettre aux opérateurs d'observer et/ou de manoeuvrer les deux dispositifs de manifold 9.

Chaque dispositif 9 comporte une portion tubulaire arquée 25 en forme d'un arc de cercle quelque peau inférieur à un angle de 180°. L'extrémité arrière de la portion 25 est fixée par un joint tournant à axe vertical 26 sur une portion de tuyauterie verticale 28 de la tuyauterie fixe du navire.

La portion arquée 25 du dispositif de connexion ainsi monté pivotante porte, à son extrémité libre une bride de manifold 30 pour la fixation étanche du connecteur 14 du flexible et une trompette 32 qui est latéralement décalée de l'axe du connecteur, d'une distance permettant, lors d'une connexion du flexible au dispositif 9 la réception de la pinoche 17 de l'embout connecteur du flexible. La trompette est orientée parallèlement à l'axe du connecteur 30. La portion 25 du dispositif connecteur 9 du navire porte encore un treuil 34 sur lequel est enroulé un câble 35. Ce câble sera déroulé lors d'une connexion du flexible 5 au dispositif manifold 9, passe à travers la trompette 32 et sera fixé à l'extrémité de la pinoche 17. La connexion se fait alors en enroulant le câble sur le treuil 34.

Comme on le voit clairement sur les figures, pour permettre la connexion des flexibles 5 aux dispositifs de manifold 9 du navire de transport, une découpe sensiblement semi-circulaire 37 est faite dans la passerelle supérieure 23 à partir de son bord arrière 38 chevauchant le bord avant 39 de la passerelle inférieure 22, autour de l'axe de pivotement des portions arquées 25 des dispositifs de manifold 9, de façon coaxiale à ceux-ci

Ainsi chaque dispositif manifold 9 peut pivoter entre sa position de repos dans laquelle son connecteur 30 se trouve au-dessus de la passerelle inférieure 29 (figure 7) et sa position de travail, c'est-à-dire de connexion représentée sur la figure 6, dans laquelle le connecteur 30 passe à travers la découpe 37 pour pouvoir être connecté au flexible 5. On constate que l'angle d'arc de la portion arquée 25 de chaque dispositif de connexion 19 est inférieure de 180° d'une différence permettant une inclinaison appropriée de l'axe de la bride de manifold 30 pour une connexion facile au flexible.

Selon une caractéristique importante de l'invention, et grâce au joint tournant à axe vertical 26 de chaque dispositif de manifold 9 du navire et à l'axe vertical de pivotement des roues de stockage 6, chaque flexible cryogénique suspendu en caténaire 5 comporte au niveau de chaque extrémité un joint tournant à axe vertical assurant que le flexible s'étende toujours sensiblement dans un plan vertical indépendamment de l'angle de désalignement α, des deux navires 1 et 2. Ceci assure une grande liberté de balancement et de lacets relatifs entre les navires. Grâce aux joints tournants à axe vertical la torsion et la flexion hors du plan vertical de la caténaire flexible (gauchissement) dans le flexible sont négligeables. Ceux-ci ne sont donc seulement exposés au très faible roulis relatif entre les navires. Pour la sécurité du flexible seul une mesure ou contrôle de la distance entre les deux extrémités de celui-ci est nécessaire.

Concernant le fonctionnement du système de transfert selon l'invention, il découle des figures et de la description de la structure qui vient d'être faite. Il suffit de rappeler que, pour un transfert de gaz naturel liquéfié entre les navire de transport 1 et de stockage 2, on déroulera au moins un des câble 35 du dispositif de de manifold 9 correspondant de son treuil 34 et du flexible 5 de sa roue de stockage 6, fixe l'extrémité du câble 35 à l'extrémité de la pinoche 17 sur l'embout 13 du flexible, on roule le câble 35 sur le treuil 34 jusqu'à ce que la pinoche s'engage dans la trompette 32 du dispositif de manifold 9 qui a été bien entendu amené à pivoter de sa position de stockage représentée sur la figure 7 dans sa position de connexion selon la figure 6.

Il est encore à noter que les flexibles ne croisent jamais l'aussière d'amarrage ce qui est très important notamment lors d'une déconnexion d'urgence. Ainsi les flexibles ne peuvent pas être endommagés en tombant sur l'aussière. Lors d'une déconnexion, les flexibles sont enroulés sur leur roue de stockage

Bien entendu des diverses modifications peuvent être apportées au système tel que décrit et représenté sur les figures. Les figures 8 et 9 illustrent une variante de réalisation selon laquelle le treuil et la trompette portant maintenant les références 34' et 32' sont prévus sur l'embout 13 de chaque flexible, tandis que la pinoche portant maintenant la référence 17' est portée par le dispositif manifold 9. On pourrait également envisager de réaliser autrement les moyens de stockage des flexibles dans leur position de repos. Il importe seulement que, dans tout mode de réalisation envisagé, un joint tournant à axe vertical soit prévu à chaque extrémité du flexible pour que celui-ci ne soit pas soumis à des contraintes de torsion et de gauchissement. Ces contraintes sont absorbées par les joints.

## Revendications

1. Système de transfert d'un produit fluide, notamment de gaz naturel liquéfié, entre un navire de transport du fluide et un poste de stockage tel qu'un navire de stockage, du type comprenant un agencement tubulaire d'acheminement du fluide entre le navire de transport et le poste de stockage, qui est pourvu d'un conduit de transfert souple dont une extrémité est connectée à la tuyauterie du poste de stockage et dont l'autre est susceptible d'être reliée à un dispositif manifold du navire de transport, le poste de stockage comportant un dispositif de stockage de la conduite à l'état de repos et de dégagement d'une longueur de la conduite nécessaire pour la connexion au dispositif manifold du navire de transport lors d'un transfert de fluide, la conduite étant alors librement suspendue entre le dispositif de stockage et le dispositif manifold et le navire de transport étant maintenu à proximité du poste de stockage par un moyen d'amarrage tel qu'une aussière, **caractérisé en ce que** le dispositif de stockage (6) est pourvu d'un joint tournant à axe vertical sur le poste de stockage (2) et le dispositif du manifold comporte aussi un joint tournant à axe vertical, de façon à éviter des sollicitations en torsion dans la conduite de transfert.

2. Système selon la revendication 1, **caractérisé en ce que** le dispositif de stockage est une roue de stockage (6) prévue sur le poste de stockage et sur laquelle la conduite de transport souple est susceptible d'être enroulée et **en ce que** cette roue est rotative autour d'un axe horizontal et autour d'un axe vertical constituant le joint tournant à axe vertical précité.

3. Système selon la revendication 1, **caractérisé en ce que** la conduite de transfert (5) est une succession d'éléments articulés les uns aux autres.

4. Système selon l'une des revendications 1 à 3, **caractérisé en ce que** la conduite de transfert souple (5) est suspendue en chaînette.

5. Système selon l'une des revendications 1 à 4, **caractérisé en ce que** le dispositif manifold précité (9) comprend une portion avantageusement arquée (25) portant à son extrémité libre une bride de manifold (30) adaptée pour permettre la connexion de l'embout de connexion (13) d'une conduite de transfert (5) et dont l'autre extrémité est connectée par un joint tournant à axe vertical précité (26) à la tuyauterie fixe (28) du navire de transport.

6. Système selon la revendication 5, **caractérisé en ce que** l'embout ce connexion (13) de la conduite souple (5) porte une pinoche (17) et le dispositif manifold (9) porte une trompette (32) pour la réception de la pinoche (17) lors de la connexion de la conduite de transfert souple (5) au dispositif manifold (9) et un treuil (34) sur lequel peut être enroulé un câble (35) qui, lorsqu'il est fixé à la pinoche assure la connexion en guidant l'engagement de la pinoche (17) dans la trompette (32).

7. Système selon la revendication 5, **caractérisé en ce que** la partie arquée (25) du dispositif manifold (9) porte une pinoche (17') et l'embout de connexion (13) de la conduite souple (5) porte une trompette (32') de réception de la pinoche (17') lors de la connexion de l'embout (13) au dispositif manifold (9) et un treuil sur lequel peut être enroulé un câble (35) qui est fixé à la pinoche lors de l'établissement d'une connexion et assure un engagement guidé de la pinoche (17') dans la trompette (32').

8. Système selon l'une des revendications 1 à 7, **caractérisé en ce que** le dispositif manifold (9) est monté sur une structure de support (10) portant un dispositif de passerelles de manutention (22, 23) du dispositif manifold (9), dans lequel est prévu un passage (37) de l'extrémité libre du dispositif manifold ou de l'embout de connexion (13) de la conduite souple (5) lors d'une connexion de l'embout au dispositif manifold.

9. Système selon l'une des revendications 1 à 8, **caractérisé en ce que** la conduite de transfert souple (5) peut être enroulée sur une roue de stockage (6) prévue sur le poste de stockage (2) et **en ce que** cette roue est rotative autour d'un axe horizontal et est susceptible de pivoter autour d'un axe vertical constituant un joint tournant à axe vertical (8) précité.

10. Système selon l'une des revendications 1 à 9, **caractérisé en ce qu'**il comporte deux conduites de transfert souples (5), chacune enroulable sur une roue de stockage (6) et connectable à un dispositif manifold (9), les roues (6) et les dispositifs manifolds (9) étant disposés symétriquement par rapport à l'axe du navire correspondant.

## Claims

1. A system for transferring a fluid product, notably liquefied natural gas, between a fluid transport ship and a storage station such as a storage ship, of the type comprising a tubular layout for conveying the fluid between the transport ship and the storage station, which is provided with a flexible transfer conduit, one end of which is connected to the piping of the storage station and the other one of which is capable of being connected to a manifold device of the transport ship, the storage station including a device for storing the conduit in the idle condition and for freeing a length of the conduit required for the connection to the manifold device of the transport ship during a fluid transfer, the conduit then being freely suspended between the storage device and the manifold device and the transport ship being maintained in proximity to the storage station by a mooring means, such as a hawser, **characterized in that** the storage device (6) is provided with a rotating joint with a vertical axis on the storage station (2) and the manifold device also includes a rotating joint with a vertical axis, in order to avoid torsional stresses in the transfer conduit.

2. The system according to claim 1, **characterized in that** the storage device is a storage wheel (6) provided on the storage station and on which the flexible transport conduit is able to be wound and **in that** this wheel is rotary around a horizontal axis and around a vertical axis forming the aforementioned rotating joint with the vertical axis.

3. The system according to claim 1, **characterized in that** the transfer conduit (5) is a succession of elements jointed to each other.

4. The system according to any of claims 1 to 3, **characterized in that** the flexible transfer conduit (5) is suspended as a catenary.

5. The system according to any of claims 1 to 4, **characterized in that** the aforementioned manifold device (9) comprises an advantageously arched portion (25) bearing at its free end a manifold flange (30) adapted so as to allow connection of the connecting endpiece (13) of a transfer conduit (5) and the other end of which is connected through an aforementioned rotating joint (26) with a vertical axis to the fixed tubing (28) of the transport ship.

6. The system according to claim 5, **characterized in that** the connecting endpiece (13) of the flexible conduit (5) bears a pin (17) and the manifold device (9) bears a trumpet (32) for receiving the pin (17) upon connecting the flexible transfer conduit (5) to the manifold device (9) and a winch (34) on which may be wound a cable (35) which, when it is attached to the pin, ensures the connection by guiding the engagement of the pin (17) into the trumpet (32).

7. The system according to claim 5, **characterized in that** the arched portion (25) of the manifold device (9) bears a pin (17') and the connecting endpiece (13) of the flexible conduit (5) bears a trumpet (32') for receiving the pin (17') upon connecting the endpiece (13) to the manifold device (9), and a winch on which may be wound a cable (35) which is attached to the pin upon establishing a connection and ensures guided engagement of the pin (17') into the trumpet (32').

8. The system according to any of claims 1 to 7, **characterized in that** the manifold device (9) is mounted on a supporting structure (10) bearing a handling bridge device (22, 23) of the manifold device (9), in which a passage (37) is provided for the free end of the manifold device or for the connecting endpiece (13) of the flexible conduit (5) upon connecting the endpiece to the manifold device.

9. The system according to any of claims 1 to 8, **characterized in that** the flexible transfer conduit (5) may be wound onto a storage wheel (6) provided on the storage station (2) and **in that** this wheel is rotary around a horizontal axis and is capable of pivoting around a vertical axis forming an aforementioned rotating joint (8) with a vertical axis.

10. The system according to any of claims 1 to 9, **characterized in that** it includes two flexible transfer conduits (5), each being able to be wound onto a storage wheel (6) and connected to a manifold device (9), the wheels (6) and the manifold devices (9) being positioned symmetrically relatively to the corresponding axis of the ship.

## Patentansprüche

1. System zum Umfüllen eines fluiden Produkts, vor allem von verflüssigtem Erdgas, zwischen einem Transportschiff des Fluids und einer Speicherstelle, zum Beispiel einem Speicherschiff, der Bauart, die eine röhrenförmige Anordnung zur Beförderung des Fluids zwischen dem Transportschiff und der Speicherstelle umfasst, die mit einer elastischen Umfüllleitung ausgestattet ist, von der ein Ende mit dem Röhrensystem der Speicherstelle verbunden ist und deren anderes Ende imstande ist, mit einer Rohrverzweigungsvorrichtung des Transportschiffs verbunden zu sein, wobei die Speicherstelle eine Vorrichtung zur Lagerung der Leitung im Ruhezustand und zur Freigabe einer Länge der Leitung, die zur Verbindung mit der Rohrverzweigungsvorrichtung des Transportschiffs bei einem Umfüllen von Fluid notwendig ist, aufweist, wobei die Leitung dann frei zwischen der Speichervorrichtung und der Rohrverzweigungsvorrichtung aufgehängt ist und das Transportschiff in der Nähe der Speicherstelle mittels eines Vertäumittels wie eine Trosse gehalten wird, **dadurch gekennzeichnet, dass** die Speichervorrichtung (6) mit einer Drehverbindung mit vertikaler Achse an der Speicherstelle (2) ausgestattet ist und die Rohrverzweigungsvorrichtung ebenfalls eine Drehverbindung mit vertikaler Achse aufweist, um Torsionsbeanspruchungen in der Umfüllleitung zu vermeiden.

2. System nach Anspruch 1, **dadurch gekennzeichnet, dass** die Speichervorrichtung eine an der Speicherstelle vorgesehene Speichertrommel (6) ist, auf der die elastische Transportleitung aufwickelbar ist und dass diese Trommel um eine horizontale Achse drehbar ist und um eine vertikale Achse, die die Drehverbindung mit der vorgenannten vertikalen Achse darstellt.

3. System nach Anspruch 1, **dadurch gekennzeichnet dass** die Umfüllleitung (5) eine Abfolge von aneinander angelenkten Elementen ist.

4. System nach einem der Ansprüche 1 bis 3, **dadurch gekennzeichnet, dass** die elastische Umfüllleitung (5) in Seilkurve aufgehängt ist.

5. System nach einem der Ansprüche 1 bis 4, **dadurch gekennzeichnet, dass** die vorgenannte Rohrverzweigungsvorrichtung (9) einen vorzugsweise gekrümmten Abschnitt (25) aufweist, der an seinem freien Ende einen Rohrverzweigungsflansch (30) trägt, der geeignet ist, die Verbindung des Verbindungsstutzens (13) einer Umfüllleitung (5) zu erlauben und dessen anderes Ende durch eine vorgenannte Drehverbindung mit vertikaler Achse (26) mit der starren Rohrleitungsanlage (28) des Transportschiffs verbunden ist.

6. System nach Anspruch 5, **dadurch gekennzeichnet, dass** der Verbindungsstutzen (13) der elastischen Leitung (5) einen Zentrierstift (17) trägt und die Rohrverzweigungsvorrichtung (9) einen Trichter (32) zur Aufnahme des Zentrierstifts (17) bei der Verbindung der elastischen Umfüllleitung (5) mit der Rohrverzweigungsvorrichtung (9) trägt und eine Winde (34), auf der ein Kabel (35) aufwickelbar ist, das, wenn es an dem Zentrierstift befestigt ist, die Verbindung gewährleistet, indem es den Eingriff des Zentrierstifts (17) in den Trichter (32) lenkt.

7. System nach Anspruch 5, **dadurch gekennzeichnet, dass** der gekrümmte Teil (25) der Rohrverzweigungsvorrichtung (9) einen Zentrierstift (17') trägt und der Verbindungsstutzen (13) der elastischen Leitung (5) einen Trichter (32') zur Aufnahme des Zentrierstifts (17') bei der Verbindung des Stutzens (13) mit der Rohrverzweigungsvorrichtung (9) trägt und eine Winde, auf der ein Kabel (35) aufwickelbar ist, das bei Herstellung einer Verbindung an dem Zentrierstift befestigt ist und einen geführten Eingriff des Zentrierstifts (17') in den Trichter (32') gewährleistet.

8. System nach einem der Ansprüche 1 bis 7, **dadurch gekennzeichnet, dass** die Rohrverzweigungsvorrichtung (9) auf einer Trägerstruktur (10) montiert ist, die eine Transportlaufstegvorrichtung (22, 23) der Rohrverzweigungsvorrichtung (9) trägt, bei der ein Übergang (37) des freien Endes der Rohrverzweigungsvorrichtung oder des Verbindungsstutzens (13) der elastischen Leitung (5) bei einer Verbindung des Stutzens mit der Rohrverzweigungsvorrichtung vorgesehen ist.

9. System nach einem der Ansprüche 1 bis 8, **dadurch gekennzeichnet, dass** die elastische Umfüllleitung (5) auf einer an der Speicherstelle (2) vorgesehenen Speichertrommel (6) aufwickelbar ist und dass diese Trommel um eine horizontale Achse rotiert und in der Lage ist, um eine vertikale Achse zu drehen, die eine Drehverbindung zur vorgenannten vertikalen Achse (8) darstellt.

10. System nach einem der Ansprüche 1 bis 9, **dadurch gekennzeichnet, dass** es zwei elastische Umfüllleitungen (5) aufweist, wobei jede auf einer Speichertrommel (6) aufwickelbar und mit einer Rohrverzweigungsvorrichtung (9) verbindbar ist, wobei die Trommeln (6) und die Rohrverzweigungsvorrichtungen (9) symmetrisch zur Achse des entsprechenden Schiffs angeordnet sind.
